# EUROPÄISCHE PATENTSCHRIFT

(11) **EP 1 170 454 B1**
(45) Veröffentlichungstag und Bekanntmachung des Hinweises auf die Patenterteilung: **16.07.2008**
(21) Anmeldenummer: 01112511.9
(22) Anmeldetag: 23.05.2001
(51) Int. Cl.: E06B 3/263

(54) **Wärmegedämmtes Verbundprofil, insbesondere für Fenster, Türen, Fassaden und dergleichen**
Insulating compound profile, in particular for windows, doors, facades or the like
Profilé composite calorifuge, notamment pour fenêtres, portes, façades et similaires

(30) Priorität: 08.07.2000 DE 10033388
(43) Veröffentlichungstag der Anmeldung: 09.01.2002
(73) Patentinhaber: NORSK HYDRO A/S, 0257 Oslo 2 (NO)
(72) Erfinder: Schulz, Harald, 86381 Krumbach (DE)
(74) Vertreter: Dziewior, Joachim

(56) Entgegenhaltungen:
- EP-A- 0 978 619
- WO-A-97/09504
- DE-A- 3 221 218

## Beschreibung

Die Erfindung betrifft ein wärmegedämmtes Verbundprofil gemäß dem Oberbegriff des Anspruchs 1.

Derartige Verbundprofile sind in zahllosen Ausführungsformen sowie in der EP 0 978 619 A2 vorbeschrieben und zum praktischen Einsatz gekommen. Gleichwohl bleibt nach wie vor das Problem, die thermischen Eigenschaften weiter zu verbessern. Hierzu ist es zwar grundsätzlich möglich, die Dicke der Einzeldämmleisten zu verringern; dem steht jedoch die damit verbundene geringere mechanische Festigkeit entgegen.

Der Erfindung liegt daher die Aufgabe zu Grunde, ein wärmegedämmtes Verbundprofil der eingangs genannten Art unter dem Gesichtspunkt sowohl seiner thermischen als auch seiner mechanischen Eigenschaften zu optimieren.

Diese Aufgabe wird nach der Erfindung durch ein wärmegedämmtes Verbundprofil mit den Merkmalen des Anspruchs 1 gelöst.

Der durch die Erfindung erreichte Vorteil besteht im wesentlichen darin, daß durch die Verbindung von dünnwandigen Einzeldämmleisten mittels schräger bzw. gekrenzter Verbindungsstege gute mechanische Eigenschaften hinsichtlich Zugfestigkeit, Quersteifigkeit, Schubfestigkeit, Schubfedersteifigkeit und der Verbundkennwerte, gepaart mit sehr guten Dämmeigenschaften, erreicht werden.

Im Rahmen der Erfindung hat es sich dabei als vorteilhaft erwiesen, wenn die Wanddicke der Einzeldämmleisten im Bereich zwischen 0,5 und 1,5 mm liegt.

Als besonders günstig erscheint eine Ausgestaltung, bei der die Wanddicke der Einzeldämmleisten im Bereich zwischen 0,8 und 2,0 mm liegt.

Entsprechend wird erfindungsgemäß vorgeschlagen, daß bei einem Aufbau mit zwei Verbindungsstegen deren Wanddicke im Bereich zwischen 1,0 und 1,5 mm liegt.

Auch hier ergibt sich eine besonders günstige Parameterkombination, wenn bei einem Aufbau mit zwei Verbindungsstegen deren Wanddicke im Bereich zwischen 1,0 und 2,0 mm liegt.

Aus thermischen wie auch aus mechanischen Gründen liegt erfindungsgemäß der Abstand zwischen dem Metallprofil und der Anschlußzone der Verbindungsstege an den Einzeldämmleisten im Bereich zwischen 20% und 40% der Gesamtbauhöhe der Einzeldämmleisten, wobei insbesondere der Bereich zwischen 25% und 35% der Gesamtbauhöhe bevorzugt wird.

Schließlich kann als weitere vorteilhafte Gestaltung vorgesehen sein, daß die Anschlußleisten über einen jeweils zur benachbarten Einzeldämmleiste weisenden Quersteg mit der Einzeldämmleiste verbunden sind.

Im folgenden wird die Erfindung an Hand eines in der Figur 3 dargestellten Ausführungsbeispieles näher erläutert; es zeigen:
Fig. 1 und 2 dem technologischen Hintergrund
Fig. 3 eine Ausführungsform der Erfindung in einer der Figur 1 entsprechenden Darstellung.

Wärmegedämmte Verbundprofile für Fenster, Türen, Fassaden und ähnliche Anwendungen bestehen üblicherweise aus zwei vorzugsweise metallischen Profilen 1,2, die über Einzeldämmleisten 3 miteinander verbunden und im gegenseitigen Abstand gehalten sind. Die Profile 1,2 weisen hierzu meist schwalbenschwanzförmige Nuten auf, in die die Einzeldämmleisten 3 mit ihren jeweils als Anschlußleiste 4 ausgebildeten Längsrändern formschlüssig an den Profilen 1,2 angeschlossen sind.

Um bei derartigen Gestaltungen eine sowohl thermisch als auch mechanisch optimierte Verbindung zwischen den metallischen Profilen 1,2 zu schaffen, sind die beiden Einzeldämmleisten 3 gemäß Figur 1 über zwei Verbindungsstege 5 miteinander verbunden. Ebenso besteht die in Figur 2 dargestellte Möglichkeit, die Einzeldämmleisten 3 auch über drei oder gegebenenfalls mehr Verbindungsstege 5 miteinander zu verbinden. In den Figuren 1 und 2 sind die Verbindungsstege 5 als rechtwinklig zu den Einzeldämmleisten 3 ausgerichtete Querstege ausgebildet.

Die Erfindung selbst ist in Figur 3 dargestellt, wobei die Einzeldämmleisten 3 über zwei sich kreuzende Verbindungsstege 5 miteinander zu verbunden sind.

Entscheidend hierbei ist, daß die aufsummierte Gesamtdicke der Einzeldämmleisten 3 sowie aller Verbindungsstege 5 eine Mindestwanddicke von 1,6 mm nicht unterschreitet.

Um eine Optimierung hinsichtlich der thermischen und mechanischen Eigenschaften zu erreichen, sollte die Wanddicke der Einzeldämmleisten 3 im Bereich zwischen 0,5 und 1,5 mm, zweckmäßigerweise im Bereich zwischen 0,6 und 1 mm liegen.

Bei einem Aufbau mit zwei schrägen bzw. gekrenzten Verbindungsstegen 5, wie er aus der Figur 3 hervorgeht, sollte die Wanddicke der Verbindungsstege 5 im Bereich zwischen 0,8 und 2,0 mm, zweckmäßigerweise im Bereich zwischen 1 und 1,5 mmm liegen.

Der mit der Bezugsziffer 6 gekennzeichnete Abstand zwischen dem Metallprofil 1,2 und der Anschlußzone der Verbindungsstege 5 an den Einzeldämmleisten 3 liegt im Bereich zwischen 20 % und 40 % der mit der Bezugsziffer 7 bezeichneten Gesamtbauhöhe der Einzeldämmleisten 3 Bevorzugt ist hierbei insbesondere der Bereich zwischen 25% und 35% der Gesamtbauhöhe 7.

Wie sich im übrigen unmittelbar aus der Zeichnung ergibt, sind die Anschlußleisten 4 über einen jeweils zur benachbarten Einzeldämmleiste 5 weisenden Quersteg 8 mit der Einzeldämmleiste 3 verbunden.

Die genannten Bemessungsvorschriften gelten insbesondere für eine Gesamtbauhöhe der Einzeldämmleisten 3 im Bereich zwischen 20 und 100 mm sowie bei einem gegenseitigen Abstand der Einzeldämmleisten 3 im Bereich zwischen 10 und 100 mm.

## Patentansprüche

1. Wärmegedämmtes Verbundprofil, insbesondere für Fenster, Türen, Fassaden und dergleichen, mit zwei vorzugsweise aus Metall bestehenden Profilen (1,2), die über zwei Einzeldämmleisten (3) miteinander verbunden und im Abstand voneinander gehalten sind, wobei die Einzeldämmleisten (3) mit ihren jeweils als Anschlußleiste (4) ausgebildeten Längsrändern an den Profilen (1,2) angeschlossen sind, wobei die Einzeldämmleisten (3) zur Bildung einer oder mehrerer Hohlkammern über zwei Verbindungsstege (5) miteinander verbunden sind, **dadurch gekennzeichnet, daß** die aufsummierte Gesamtdicke der Einzeldämmleisten (3) sowie der Verbindungsstege (5) bei schräger bzw. gekreuzter Anordnung der Verbindungsstege (5) eine Mindestwanddicke von 1,6 mm nicht unterschreitet, und daß ferner der Abstand (6) zwischen dem Metallprofil (1,2) und der Anschlußzone der Verbindungsstege (5) an den Einzeldämmleisten (3) im Bereich zwischen 20% und 40% der Gesamtbauhöhe (7) der Einzeldämmleisten (3) liegt.

2. Wärmegedämmtes Verbundprofil nach Anspruch 1, **dadurch gekennzeichnet, daß** die Wanddicke der Einzeldämmleisten (3) im Bereich zwischen 0,5 und 1,5 mm liegt.

3. Wärmegedämmtes Verbundprofil nach Anspruch 2, **dadurch gekennzeichnet, daß** die Wanddicke der Einzeldämmleisten (3) im Bereich zwischen 0,6 und 1,0 mm liegt.

4. Wärmegedämmtes Verbundprofil nach einem der Ansprüche 1 bis 3, **dadurch gekennzeichnet, daß** die Wanddicke der zwei Verbindungsstege (5) im Bereich zwischen 0,8 und 2,0 mm liegt.

5. Wärmegedämmtes Verbundprofil nach Anspruch 4, **dadurch gekennzeichnet, daß** die Wanddicke der Verbindungsstege (5) im Bereich zwischen 1,0 und 1,5 mm liegt.

6. Wärmegedämmtes Verbundprofil nach einem der Ansprüche 1 bis 5, **dadurch gekennzeichnet, daß** der Abstand (6) zwischen dem Metallprofil (1,2) und der Anschlußzone der Verbindungsstege (5) an den Einzeldämmleisten (3) im Bereich zwischen 25% und 35% der Gesamtbauhöhe (7) der Einzeldämmleisten (3) liegt.

7. Wärmegedämmtes Verbundprofil nach einem der Ansprüche 1 bis 6, **dadurch gekennzeichnet, daß** die Anschlußleisten (5) über einen jeweils zur benachbarten Einzeldämmleiste (3) weisenden Quersteg (8) mit der Einzeldämmleiste (3) verbunden sind.

## Claims

1. A heat-insulated composite profile member, in particular for windows, doors, facades and the like, having two profile members (1, 2) which preferably comprise metal and which are connected together and held at a spacing from each other by way of two individual insulating bars (3), wherein the individual insulating bars (3) are connected to the profile members (1, 2) with their longitudinal edges which are each in the form of a respective connecting bar (4), wherein to form one or more hollow chambers the individual insulating bars (3) are connected together by way of two connecting arms (5), **characterised in that** the totalled overall thickness of the individual insulating bars (3) and the connecting arms (5) in an inclined or crossed arrangement of the connecting arms (5) is not less than a minimum wall thickness of 1.6 mm, and that moreover the spacing (6) between the metal profile member (1, 2) and the connecting region of the connecting arms (5) to the individual insulating bars (3) is in the range of between 20% and 40% of the overall structural height (7) of the individual insulating bars (3).

2. A heat-insulated composite profile member according to claim 1 **characterised in that** the wall thickness of the individual insulating bars (3) is in the range of between 0.5 and 1.5 mm.

3. A heat-insulated composite profile member according to claim 2 **characterised in that** the wall thickness of the individual insulating bars (3) is in the range of between 0.6 and 1.0 mm.

4. A heat-insulated composite profile member according to one of claims 1 to 3 **characterised in that** the wall thickness of the two connecting arms (5) is in the range of between 0.8 and 2.0 mm.

5. A heat-insulated composite profile member according to claim 4 **characterised in that** the wall thickness of the connecting arms (5) is in the range of between 1.0 and 1.5 mm.

6. A heat-insulated composite profile member according to one of claims 1 to 5 **characterised in that** the spacing (6) between the metal profile member (1, 2) and the connecting region of the connecting arms (5) to the individual insulating bars (3) is in the range of between 25% and 35% of the overall structural height (7) of the individual insulating bars (3).

7. A heat-insulated composite profile member according to one of claims 1 to 6 **characterised in that** the connecting bars (5) are connected to the individual insulating bar (3) by way of a transverse arm (8) respectively facing towards the adjacent individual insulating bar (3).

## Revendications

1. Profilé composite à barrière thermique, en particulier pour fenêtres, portes, façades et analogues, avec deux profilés (1, 2) qui sont constitués de préférence de métal et qui sont reliés entre eux et maintenus à distance l'un de l'autre par l'intermédiaire de deux baguettes isolantes individuelles (3), les baguettes isolantes individuelles (3) étant reliées aux profilés (1, 2) par leurs bords longitudinaux conformés chacun en baguette de liaison (4), les baguettes isolantes individuelles (3) étant reliées entre elles par l'intermédiaire de deux entretoises (5) pour former une ou plusieurs chambres, **caractérisé en ce que** l'épaisseur totale cumulée des baguettes isolantes individuelles (3) ainsi que des entretoises (5) en cas de disposition inclinée, respectivement croisée des entretoises (5) n'est pas inférieure à une épaisseur minimale de paroi de 1,6 mm, et **en ce que**, en outre, la distance (6) entre le profilé métallique (1, 2) et la zone de liaison des entretoises (5) avec les baguettes isolantes individuelles (3) est comprise entre 20 % et 40 % de la hauteur structurelle totale (7) des baguettes isolantes individuelles (3).

2. Profilé composite à barrière thermique selon la revendication 1, **caractérisé en ce que** l'épaisseur de paroi des baguettes isolantes individuelles (3) est comprise entre 0,5 et 1,5 mm.

3. Profilé composite à barrière thermique selon la revendication 2, **caractérisé en ce que** l'épaisseur de paroi des baguettes isolantes individuelles (3) est comprise entre 0,6 et 1,0 mm.

4. Profilé composite à barrière thermique selon une des revendications 1 à 3, **caractérisé en ce que** l'épaisseur de paroi des deux entretoises (5) est comprise entre 0,8 et 2,0 mm.

5. Profilé composite à barrière thermique selon la revendication 4, **caractérisé en ce que** l'épaisseur de paroi des entretoises (5) est comprise entre 1,0 et 1,5 mm.

6. Profilé composite à barrière thermique selon une des revendications 1 à 5, **caractérisé en ce que** la distance (6) entre le profilé métallique (1, 2) et la zone de liaison des entretoises (5) avec les baguettes isolantes individuelles (3) est comprise entre 25 % et 35 % de la hauteur structurelle totale (7) des baguettes isolantes individuelles (3).

7. Profilé composite à barrière thermique selon une des revendications 1 à 6, **caractérisé en ce que** les baguettes de liaison (5) sont reliées à chaque baguette isolante individuelle (3) par l'intermédiaire d'une traverse (8) tournée vers la baguette isolante individuelle voisine (3).
